# EUROPÄISCHE PATENTSCHRIFT

(11) **EP 2 326 227 B1**
(45) Veröffentlichungstag und Bekanntmachung des Hinweises auf die Patenterteilung: **10.10.2012**
(21) Anmeldenummer: 09781388.5
(22) Anmeldetag: 03.08.2009
(51) Int. Cl.: A47L 9/00

(54) **STAUBSAUGER SOWIE EINLAGETEIL EINES STAUBSAUGERS**
VACUUM CLEANER AND INSERT PART OF A VACUUM CLEANER
ASPIRATEUR DE POUSSIÈRE, AINSI QUE PIÈCE INTÉRIEURE D'UN ASPIRATEUR DE POUSSIÈRE

(30) Priorität: 13.08.2008 DE 102008041220
(43) Veröffentlichungstag der Anmeldung: 01.06.2011
(73) Patentinhaber: BSH Bosch und Siemens Hausgeräte GmbH, 81739 München (DE)
(72) Erfinder: HAMM, Silvio, 98617 Sülzfeld (DE); KLEMM, Joachim, 97616 Bad Neustadt (DE); MICHAELIS, André, 97616 Bad Neustadt (DE); SEITH, Thomas, 97616 Bad Neustadt (DE)
(86) Internationale Anmeldenummer: PCT/EP2009/059990
(87) Internationale Veröffentlichungsnummer: WO 2010/018089

(56) Entgegenhaltungen:
- DE-A1- 19 801 762
- FR-A- 2 746 289
- US-A- 4 527 302
- US-A- 5 863 309
- US-A- 6 006 401
- US-A1- 2003 140 446

## Beschreibung

Die Erfindung betrifft einen Staubsauger mit einem Gehäuse und einem in dem Gehäuse angeordneten Staubraum zur Aufnahme eines Staubsammelbehälters, wobei das Gehäuse eine Lufteintrittsöffnung und eine Luftaustrittsöffnung für einen Luftstrom aufweist, wobei der Luftaustrittsöffnung eine erste Begrenzungswand des Staubraums zugeordnet ist.

Es ist bekannt, Staubsauger mit einem Gehäuse auszustatten, das insbesondere im Bodenbereich wenigstens bereichsweise längs-, quer- und/oder kreuzförmige Rippen aufweist, welche zur Versteifung dienen sollen. Derartige Rippen können jedoch auch andere Funktionen aufweisen, wie beispielsweise die in der DE 198 01 762 A1 beschriebene Hinterströmbarkeit eines Staubbeutels. Der Beutel kann dabei unmittelbar auf den Rippen aufliegen oder in einlegbaren Hilfsvorrichtungen gehaltert sein.

Aus der DE 73 32 289 U1 beispielsweise ist eine Filterkassette mit einem umlaufenden Bügel bekannt, welcher einerseits den Staubbehälter in einer Betriebslage hält und andererseits durch einen erzeugten Abstand zwischen Staubbeutel und der Innenwand des Staubraums eine hinreichende Durch- bzw. Hinterströmung ermöglicht.

Weiter sei auf die DE 87 15 687 U1 und DE 42 26 852 A1 verwiesen, welche 5-seitige luftdurchlässige aus dem Staubraum entnehmbare Filterkassetten zeigen. Die Herstellung und Montage eines derartigen Staubbeutelkorbes sind jedoch relativ aufwändig und kostenintensiv im Vergleich zum Nutzen.

Weitere bekannte Staubsauger mit einem Gehäuse und einem in dem Gehäuse angeordneten Staubraum zur Aufnahme eines Staubsammelbehälters sind beispielsweise in den Druckschriften FR 2 746 289 A, US 6 006 401 A oder US 4 527 302 A beschrieben.

Der vorliegenden Erfindung liegt die Aufgabe zugrunde, einen Staubsauger vorzuschlagen, bei dem eine strömungsverbesserte Luftführung im Staubraum erzielbar ist. Darüber hinaus soll ein Einsatzteil bereitgestellt werden, das nicht nur montagefreundlich ist, sondern auch niedrige Produktionskosten verursacht.

Diese Aufgabe wird erfindungsgemäß mit den Merkmalen der unabhängigen Ansprüche gelöst. Vorteilhafte Aus- und Weiterbildungen, welche einzeln oder in Kombination miteinander eingesetzt werden können, sind Gegenstand der abhängigen Ansprüche.

Ein erfindungsgemäßer Staubsauger baut auf gattungsgemäßen Staubsaugern dadurch auf, dass an wenigstens einer der anderen Begrenzungswände des Staubraums ein Einlageteil mit Strömungsleitrippen angeordnet ist, die den einströmenden Luftstrom wenigstens abschnittsweise gezielt von der Lufteintrittsöffnung zur Luftaustrittsöffnung führen. Durch den wenigstens abschnittsweise oder vorteilhaft kontinuierlich gezielt geführten Luftstrom wird erstmals eine gleichmäßig Staubverteilung erreicht, da Turbulenzen und aus der Ideallinie "ausreißende" Luftströme weitgehend vermieden sind.

Zweckmäßiger weise ist das Einlegeteil lösbar im Staubraum angeordnet. Ein als separates Bauteil in den Staubraum einsetzbares Einlageteil hat zum Vorteil, dass Staubsauger mit derartigen als Luftführung dienenden Einlageteilen nachgerüstet werden können. Alternativ oder kumulativ kann das Einlageteil aber auch an den dem Einlageteil zugeordneten Begrenzungswänden lösbar oder unlösbar befestigt sein, beispielsweise mittels Schnappverbindung, mittels Schrauben oder Klebung.

Erfindungsgemäß bevorzugt ist das Einlageteil als Halbschale ausgebildet und/oder wenigstens bereichsweise korrespondierend zur Begrenzungswand ausgebildet und/oder speziell auf die räumlichen und konstruktiven Bedürfnisse der Lüftführung angepasst sein.

In einer besonders bevorzugten Ausführungsform ist die Begrenzungswand ein flächiger Bodenabschnitt des Gehäuses. Das Einlageteil kann dabei als Halbschale ausgebildet sein, welche aus einer Grundplatte mit wenigstens zwei daran angrenzenden Seitenwänden gebildet ist. Die der Lufteintrittsöffnung und der Luftaustrittsöffnung zugeordneten Stirnseiten des Einlageteils bleiben vorzugsweise offen. Günstigerweise sind die Seitenwände des Einlageteils im montierten Zustand im lufteintrittsnahen Bereich niedriger als im luftaustrittsnahen Bereich, was die Luftführung im Staubraum positiv beeinflusst. Hauptsächlich kann die Luftführung jedoch durch die auf dem Einlageteil ausgebildeten Strömungsleitrippen beeinflusst werden.

Günstigerweise sind die Strömungsleitrippen auf der Grundplatte zumindest abschnittsweise bogenförmig und/oder gekrümmt auf den Trichter hin ausgerichtet ausgebildet, um den in den Staubraum einströmenden Luftstrom gezielt in Richtung zur Luftaustrittsöffnung zu lenken.

In einem zentralen Bereich auf der Grundplatte kann eine V-förmige Doppelrippe angeordnet sein, deren Spitze im luftaustrittsnahen Bereich angeordnet ist. Die Strömungsleitrippen können sowohl in den Staubraum, dem Boden oder auch zu den Seitenwänden hin ausgerichtet sein. Nach innen ausgerichtete Strömungsleitrippen besitzen den Vorteil, dass sich zwischen den Rippen ein breitflächiger Luftstrom ausbilden kann und dass das Einlageteil bündig am Boden aufliegt und ein größeres Staubsammelvolumen zur Verfügung steht.

Dagegen besitzen nach außen gerichtete Strömungsleitrippen, also in Richtung auf den Boden oder die Seitenwände hin, den Vorteil, dass Bewegung des Staubsammelbehälters weitgehend reibungsarm zu dem Einlageteil erfolgt. Die vorzugsweise beidseitig an die Doppelrippe angrenzenden peripheren Rippen der Grundplatte sind im Wesentlichen konzentrisch zu der zentralen Doppelrippe ausgebildet und enden jeweils an einer den peripheren Rippen zugeordneten Seitenkante des Einlageteils.

Vorzugsweise führen zumindest ein Teil der peripheren Rippen quer zur Grundplatte entlang der Seitenwände nach oben.

Die Strömungsleitrippen sind vorzugsweise jeweils so voneinander beabstandet, dass der Volumenstrom des einströmenden Luftstroms sowie eine Saugleistungskonstanz positiv beeinflusst wird. Darüber hinaus verhindern die Strömungsleitrippen zweckmäßigerweise ein Anliegen des Staubsammelbehälters an den Begrenzungswänden des Staubraums, insbesondere im gefüllten Zustand. Unabhängig vom Füllstand des Staubsammelbehälters kann günstigerweise jederzeit eine hohe und konstante Saugkraft des Staubsaugers gewährleistet werden. Zudem wird durch die Strömungsleitrippen günstigerweise eine gleichmäßige Durchströmung des Staubsammelbehälters erzielt, was die Saugleistungskonstanz positiv beeinflusst. Dadurch, dass die Strömungsleitrippen eine gezielte Führung des in den Staubraum einströmenden Luftstroms von der Lufteintritts- in Richtung zur Luftaustrittsöffnung erwirken, können vorteilhafterweise ungünstige Verwirbelungen, die den Luftstrom abbremsen können, verhindert werden. Mit der vorgeschlagenen Lösung wird somit vorteilhafterweise der einströmende Luftstrom beim Durchströmen des Staubraums nicht behindert.

Erfindungsgemäß bevorzugt ist das Einlageteil wenigstens zwischen den Strömungsleitrippen mit Durchbrüchen versehen. Vorteilhaft kann der Luftstrom, z. B. bei lokalen Verstopfungen des Staubsammelbehälters, durch die Durchbrüche des Einlageteils hindurchströmen und zwischen Einlageteil und dem Boden des Staubsaugers der Öffnung zugeführt werden.

In einer vorteilhaften Ausgestaltung weist die Grundplatte einen linken und rechten Abschnitt auf, wobei die beiden Abschnitte konkav und/oder konvex gewölbt sind. Vorzugsweise sind die beiden Abschnitte konkav gewölbt, d. h. vom Staubraum weg durchgespannt. Durch diese rinnen- oder sickenförmigen Abschnitte ist in vorteilhafter Weise eine annähernd ideale widerstandsreduzierte kreis- oder spiralförmige Luftführung möglich. Weiter werden dadurch in vorteilhafter Weise alle innenliegende Bereiche eines Staubbehälters angeströmt und somit eine gleichmäßige Staubablagerung und eine verbesserte Saugleistungskonstanz erreicht.

Alternativ oder kumulativ kann die Grundplatte einen linken und rechten Abschnitt aufweisen, wobei die beiden Abschnitte zur Seitenwand hin abfallen und/oder ansteigen. Durch diese schräg ansteigenden und/oder abfallenden Abschnitte ist in vorteilhafter Weise eine widerstandsreduzierte kreis- oder spiralförmige Luftführung möglich. Weiter werden dadurch in vorteilhafter Weise die innenliegende Raumbereiche eines Staubbehälters ausgenutzt und somit ein maximales Volumen des Staubbehälters bei gleichzeitig verbesserter Saugleistungskonstanz erzielt.

Erfindungsgemäß bevorzugt sind unterhalb des Einlageteils an der den Boden des Staubsaugers bildenden Begrenzungswand Bodenrippen ausgebildet, welche - wie im Stand der Technik - parallel oder quer oder unter einem einheitlichen Winkel (kreuzweise) zur Längserstreckung des Bodenpflegegeräte angeordnet oder analog der Rippen im Einlageteil wie zuvor beschrieben ausgebildet sein können. Derartige Rippen führen, nicht nur bei bevorzugt mit Löchern versehenen Einlageteilen, zu einer vorteilhaften Beipassströmung und verstärken die zielgerichtete Strömung des Luftstroms.

Die vorliegende Erfindung betrifft schließlich auch einen Staubsauger, bei welchem allein die Bodenrippen analog der Rippen im Einlageteil wie zuvor beschrieben ausgebildet sind, ohne das ein Einlageteil Verwendung findet.

Weitere vorteilhafte Ausgestaltungen werden nachfolgend an Hand eines in der Zeichnung dargestellten Ausführungsbeispieles, auf welches die Erfindung jedoch nicht beschränkt ist, näher beschrieben.

Es zeigen schematisch:
- Fig. 1: eine perspektivische Ansicht eines bevorzugten Ausführungsbeispiels eines Einlageteils für einen Staubraum eines Staubsaugers mit Strömungsleitrippen;
- Fig. 2: das Einlageteil gemäß Fig. 1 im eingebauten Zustand im Staubraum des Staubsaugers;
- Fig. 3: eine Schnittdarstellung der Fig. 2 entlang der Linie A-A';
- Fig. 4a, 4b: eine schematische Darstellung der Luftströmung bei einem Staubsauger mit dem erfindungsgemäßen Einlageteil (Fig. 4a) und ohne Luftführung (Fig. 4b);
- Fig. 5: eine perspektivische Ansicht eines Einlegeteil mit Durchbrüchen; und
- Fig. 6: das Einlageteil im eingebauten Zustand in einer Schnittansicht im Staubraum des Staubsaugers und mit beidseitiger konkaver Abschnitten.

Bei den nachfolgenden Beschreibungen der bevorzugten Ausführungsformen der vorliegenden Erfindung bezeichnen gleiche Bezugszeichen gleiche oder vergleichbare Komponenten.

Fig. 1 zeigt eine perspektivische Ansicht eines bevorzugten Ausführungsbeispiels eines Einlageteils 17 für einen Staubraum 11 eines Staubsaugers 30 mit Strömungsleitrippen 18, 19, 20. Fig. 2 zeigt das Einlageteil 17 im montierten Zustand mit dem Staubsauger 30, und Fig. 3 zeigt eine Schnittdarstellung der Fig. 2 entlang der Linie A-A'.

Der Staubsauger 30 weist ein Gehäuse 10 mit einem in dem Gehäuse 10 angeordneten Staubraum 11 auf, in dem ein nicht dargestellter Staubsammelbehälter angeordnet ist. Der Staubraum 11 kann über einen Staubraumdeckel geöffnet werden. In Fig. 2 ist der Staubsauger 30 ohne Staubraumdeckel dargestellt. An den Staubraum 11 grenzt ein Gebläseraum 27 an, in dem ein Gebläse 21 angeordnet ist. Über das Gebläse 21 wird durch eine Luftaustrittsöffnung 14 Luft aus dem Staubraum 11 angesaugt. Die angesaugte Luft tritt von einem nicht dargestellten Stutzen über eine Lufteintrittsöffnung 13 in den Staubraum 11 ein. Der Staubraum 11 ist somit Unterdruck beaufschlagt und wird von einem gereinigten Luftstrom 22 (sh. Fig. 4a) durchströmt. Eine Hauptströmungsrichtung 12 führt von der Lufteintrittsöffnung 13 zur Luftaustrittsöffnung 14.

Der Luftaustrittsöffnung 14 ist eine erste Begrenzungswand 15 des Staubraums 11 zugeordnet, wobei an wenigstens einer der anderen Begrenzungswände 16 des Staubraums 11 das Einlageteil 17 mit Strömungsleitrippen 18, 19, 20 angeordnet ist, die den einströmenden Luftstrom 22 gezielt von der Lufteintrittsöffnung 13 zur Luftaustrittsöffnung 14 führen. Bevorzugt ist das Einlageteil 17 so in den Staubraum 11 eingesetzt, dass eine Grundplatte 23 des Einlageteils 17 von einem flächigen Bodenabschnitt des Gehäuses 10 flächig kontaktiert wird. Das Einlageteil 17 ist lösbar im Staubraum 11 angeordnet.

Das Einlageteil 17 ist als Halbschale ausgebildet, welche aus der Grundplatte 23 mit wenigstens zwei quer zur Grundplatte 23 angeordneten Seitenwänden 24, 24' gebildet ist. Die Seitenwände 24, 24' weisen eine dreieckige Grundfläche auf, wobei eine Höhe der Seitenwände 24, 24' bezogen auf den montierten Zustand des Einlageteils 17 von einem lufteintrittsnahen Bereich 25 zu einem luftaustrittsnahen Bereich 26 kontinuierlich zunimmt. Dadurch wird der Luftstrom 22 auch seitlich gezielt geleitet. Die Stirnseiten des Einlageteils 17 bleiben im Wesentlichen offen. Im montierten Zustand des Einlageteils 17 ist im Bereich der Stirnseiten die Lufteintrittsöffnung 13 bzw. die Luftaustrittsöffnung 14 angeordnet. Auf der Grundplatte 23 des Einlageteils 17 sind stirnseitig Rastelemente 28 angeordnet, die mit korrespondierenden, nicht dargestellten, im Staubraum 11 angeordneten Gegenelementen verrasten, um eine Montage des Einlageteils 17 in den Staubraum 11 zu ermöglichen.

Das Einlageteil 17 weist an seiner dem Staubraum 11 zugewandten Oberfläche Strömungsleitrippen 18, 19, 20 auf, welche auf der Grundplatte 23 bogenförmig ausgebildet sind. An den Seitenwänden 24, 24' sind die Strömungsleitrippen 18 im Wesentlichen gerade ausgebildet. Bevorzugt sind die Strömungsleitrippen 18 an das Einlageteil 17 angeformt. In einem zentralen Bereich auf der Grundplatte 23 ist eine V-förmige zentrale Strömungsleitrippe 19 angeordnet, deren Spitze im montierten Zustand des Einlageteils 17 im luftaustrittsnahen Bereich 26 des Staubraums 11 angeordnet ist. Die Grundplatte 23 weist darüber hinaus periphere Strömungsleitrippen 20 auf, die im Wesentlichen konzentrisch zu der zentralen Strömungsleitrippe 19 ausgebildet sind und jeweils an einer den peripheren Strömungsleitrippen 20 zugeordneten Seitenkante des Einlageteils 17 enden. Zumindest ein Teil der peripheren Strömungsleitrippen 20 führen quer zur Grundplatte 23 entlang der Seitenwände 24, 24' nach oben. Die Strömungsleitrippen 18, 19, 20 sind in einem farblichen Kontrast zum Einlageteil 17 ausgebildet. Ein Abstand der Strömungsleitrippen 18, 19, 20 quer zu einer Hauptströmungsrichtung 12 nimmt von einer Seite des Einlegeteils 17 zur anderen Seite ab. Bevorzugt nimmt dieser Abstand entlang der Hauptströmungsrichtung 12 ab.

In den Fig. 4a, 4b ist jeweils eine schematische Darstellung der Luftströmung in einem Staubraum 11 eines Staubsaugers gezeigt, wobei in Fig. 4a das Strömungsverhalten des Luftstroms 22 mit dem erfindungsgemäßen Einlageteil 17 gezeigt ist, und in Fig. 4b ohne entsprechende Luftführung. Durch die Strömungsleitrippen 18, 19, 20 wird der Luftstrom 22 beim Durchströmen des Staubraums 11 von einer Lufteintrittsöffnung 13 in Richtung zur Luftaustrittsöffnung 14 gezielt gelenkt, wodurch Verwirbelungen verhindert werden, welche den Luftstrom 22 abbremsen können. Der Staubraum 11 wird gleichmäßig durchströmt. Dadurch kann eine konstante Luftströmung im Staubraum 11 und somit eine konstante Saugkraft erzielt werden. Eine durchschnittliche Geschwindigkeit des Luftstroms 22 im Staubraum 11 beträgt etwa 5 - 20 m/sec. Im Bereich der Lufteintrittsöffnung 13 ist die Geschwindigkeit des Luftstroms 22 etwas höher und liegt bei 30 - 40 m/sec.

In Fig. 4b sind gegenüber der Fig. 4a die Verwirbelungen des Luftstroms 22 deutlich erkennbar, welche den Luftstrom 22 abbremsen. Dies hat eine ungleichmäßige Durchströmung des Staubraums 11 zur Folge, was zu einer Verschlechterung der Saugleistungskonstanz führt.

Fig. 5 zeigt in einer perspektivische Schnittansicht eines weiteren bevorzugten Ausführungsbeispiels ein eingesetztes Einlageteil 17 in einen Staubraum 11 eines Staubsaugers 30 mit Strömungsleitrippen 18, 19, 20 und zwischen diesen die Durchbrüche 31 für den Luftstrom 22. Der Luftstrom 22 besitzt neben der Luftführung zwischen den Strömungsleitrippen 18, 19, 20 zusätzlich die Option durch die Durchbrüche 31 in den Zwischenraum 32 von Einlageteil 17 und Boden 33 des Staubsaugers 30 zu dem luftaustrittsnahen Bereich 26 zu gelangen. Deutlich sichtbar ist die Öffnung 35, bei der die Luft, welche durch die Durchbrüche 31 in den Zwischenraum 32 gelangt ist, wieder dem luftaustrittnahen Bereich 26 und der Luftaustrittsöffnung 14 zugeführt wird.

Schließlich zeigt Fig. 6 das Einlageteil 17 im eingebauten Zustand in einer Schnittansicht im Staubraum 11 des Staubsaugers 30 und mit beidseitigen konkaven Abschnitten 34. Das Einlegeteil 17 ist annähernd in gleich große seitliche Abschnitte 34 unterteilt. Die beiden Abschnitte 34 sind konkav, in Richtung auf den Boden 33 zu, gewölbt und bilden in Richtung auf den luftaustrittsnahen Bereich 26 eine rinnen- oder sickenartige Form.

Die Strömungsleitrippen 18, 19, 20 des Einlageteils 17 können schließlich - wie die Bodenrippen 36, 37 - stegförmig oder profilförmig und/oder in einem farblichen Kontrast zum Einlageteil 17 ausgebildet sein, wodurch ein zusätzlicher designerischer Effekt erzielt werden kann. Damit kann auch rein optisch eine effizient gestaltete Staubraumgeometrie vermittelt werden. Mit einer heller Farbe des Einlageteils 17 gegenüber dem Staubraum 11 wird beispielsweise erreicht, dass Fremdteile z. B. nach einem aufplatzen des Staubsammelbehälters von dem Benutzer schneller detektiert werden.

### Bezugszeichenliste

- 10: Gehäuse
- 11: Staubraum
- 12: Hauptströmungsrichtung
- 13: Lufteintrittsöffnung
- 14: Luftaustrittsöffnung
- 15: erste Begrenzungswand
- 16: andere Begrenzungswand
- 17: Einlageteil
- 18: Strömungsleitrippen
- 19: V-förmige Strömungsleitrippe
- 20: periphere Strömungsleitrippen
- 21: Gebläse
- 22: Luftstrom
- 23: Grundplatte
- 24, 24': Seitenwände
- 25: lufteintrittsnaher Bereich
- 26: luftaustrittsnaher Bereich
- 27: Gebläseraum
- 28: Rastelement
- 30: Staubsauger
- 31: Durchbruch
- 32: Zwischenraum
- 33: Boden
- 34: Abschnitt
- 35: Öffnung
- 36: stegförmige Bodenrippen
- 37: profilförmige Bodenrippen

## Patentansprüche

1. Staubsauger mit einem Gehäuse (10) und einem in dem Gehäuse (10) angeordneten Staubraum (11) zur Aufnahme eines Staubsammelbehälters, wobei das Gehäuse (10) eine Lufteintrittsöffnung (13) und eine Luftaustrittsöffnung (14) für einen Luftstrom (22) aufweist, wobei der Luftaustrittsöffnung (14) eine erste Begrenzungswand (15) des Staubraums (11) zugeordnet ist, **dadurch gekennzeichnet, dass** an wenigstens einer der anderen Begrenzungswände (16) des Staubraums (11) ein Einlageteil (17) mit Strömungsleitrippen (18, 19, 20) angeordnet ist, die den einströmenden Luftstrom (22) wenigstens abschnittsweise gezielt von der Lufteintrittsöffnung (13) zur Luftaustrittsöffnung (14) führen.

2. Staubsauger nach Anspruch 1, **dadurch gekennzeichnet, dass** das Einlageteil (17) lösbar im Staubraum (11) angeordnet ist.

3. Staubsauger nach Anspruch 1 oder 2, **dadurch gekennzeichnet, dass** das Einlageteil (17) als Halbschale ausgebildet und/oder wenigstens bereichsweise korrespondierend zur Begrenzungswand (16) ausgebildet ist.

4. Staubsauger nach einem der vorhergehenden Ansprüche, **dadurch gekennzeichnet, dass** das Einlageteil (17) aus einer Grundplatte (23) mit wenigstens zwei quer zur Grundplatte (23) angeordneten Seitenwänden (24, 24') gebildet ist.

5. Staubsauger nach Anspruch 4, **dadurch gekennzeichnet, dass** eine Höhe der Seitenwände (24, 24') des Einlageteils (17) von einer Seite zur anderen Seite des Einlageteils (17) zunimmt.

6. Staubsauger nach einem der Ansprüche 4 oder 5, **dadurch gekennzeichnet, dass** die Strömungsleitrippen (18, 19, 20) der Grundplatte (23) wenigstens abschnittsweise bogenförmig und/oder gekrümmt auf den Trichter hin ausgerichtet ausgebildet sind.

7. Staubsauger nach einem der Ansprüche 4 bis 6, **dadurch gekennzeichnet, dass** in einem zentralen Bereich auf der Grundplatte (23) eine V-förmige zentrale Strömungsleitrippe (19) angeordnet ist, deren Spitze in einem luftaustrittsnahen Bereich (26) angeordnet ist.

8. Staubsauger nach einem der Ansprüche 4 bis 7, **dadurch gekennzeichnet, dass** die peripheren Strömungsleitrippen (20) der Grundplatte (23) im Wesentlichen konzentrisch zu der zentralen Strömungsleitrippe (19) ausgebildet sind und jeweils an einer den peripheren Strömungsleitrippen (20) zugeordneten Seitenkante des Einlageteils (17) enden.

9. Staubsauger nach einem der Ansprüche 4 bis 8, **dadurch gekennzeichnet, dass** zumindest ein Teil der peripheren Strömungsleitrippen (20) quer zur Grundplatte (23) entlang der Seitenwände (24, 24') nach oben führen.

10. Staubsauger nach einem der vorhergehenden Ansprüche, **dadurch gekennzeichnet, dass** ein Abstand der Strömungsleitrippen (18, 19, 20) von einem lufteintrittsnahen Bereich (25) zum luftaustrittsnahen Bereich (26) abnimmt.

11. Staubsauger nach einem der vorhergehenden Ansprüche, **dadurch gekennzeichnet, dass** das Einlageteil (17) zwischen den Strömungsleitrippen (18, 19, 20) mit Durchbrüchen (31) versehen ist.

12. Staubsauger nach einem der Ansprüche 4 bis 11, **dadurch gekennzeichnet, dass** die Grundplatte (23) einen linken und rechten Abschnitt (34) aufweist und die beiden Abschnitte (34) wenigstens bereichsweise konkav und/oder konvex gewölbt oder zur Seitenwand (24, 24') hin abfallen und/oder ansteigen ausgebildet sind.

13. Staubsauger nach einem der vorherigen Ansprüche, **dadurch gekennzeichnet, dass** in der den Boden (33) des Staubsaugers bildenden Begrenzungswand (16) Bodenrippen (36, 37) ausgebildet sind, welche parallel oder quer oder unter einem einheitlichen Winkel zur Längserstreckung des Bodenpflegegeräte angeordnet oder analog der Rippen (18, 19, 20) im Einlageteil (17) nach einem der vorherigen Ansprüche ausgebildet sind.

14. Staubsauger, nach Anspruch 13, mit einem Gehäuse (10) und einem in dem Gehäuse (10) angeordneten Staubraum (11) zur Aufnahme eines Staubsammelbehälters, wobei das Gehäuse (10) eine Lufteintrittsöffnung (13) und eine Luftaustrittsöffnung (14) für einen Luftstrom (22) aufweist, wobei der Luftaustrittsöffnung (14) eine erste Begrenzungswand (15) des Staubraums (11) zugeordnet ist, **dadurch gekennzeichnet, dass** die Bodenrippen (36, 37) analog der Rippen (18, 19, 20) im Einlageteil (17) nach einem der vorherigen Ansprüche ausgebildet sind.

## Claims

1. Vacuum cleaner with a housing (10) and a dust chamber (11), which is arranged in the housing (10), for receiving a dust collecting container, wherein the housing (10) has an air inlet opening (13) and an air outlet opening (14) for an air flow (22), wherein a first boundary wall (15) of the dust chamber (11) is associated with the air outlet opening (14), **characterised in that** arranged at at least one of the other boundary walls (16) of the dust chamber (11) is an insert part (17) with flow guide ribs (18, 29, 20) which guide the inflowing air flow (22) at least over a section in targeted manner from the air inlet opening (13) to the air outlet opening (14).

2. Vacuum cleaner according to claim 1, **characterised in that** the insert part (17) is detachably arranged in the dust chamber (11).

3. Vacuum cleaner according to claim 1 or 2, **characterised in that** the insert part (17) is constructed as a half shell and/or is constructed at least in a region to correspond with the boundary wall (16).

4. Vacuum cleaner according to any one of the preceding claims, **characterised in that** the insert part (17) is formed from a base plate (23) with at least two side walls (24, 24') arranged transversely to the base plate (23).

5. Vacuum cleaner according to claim 4, **characterised in that** a height of the side walls (24, 24') of the insert part (17) increases from one side to the other side of the insert part (17).

6. Vacuum cleaner according to any one of claims 4 and 5, **characterised in that** the flow guide ribs (18, 19, 20) of the base plate (23) are constructed to be oriented towards the funnel arcuately and/or curvilinearly at least in a section.

7. Vacuum cleaner according to any one of claims 4 to 6, **characterised in that** a V-shaped central flow guide rib (19), the tip of which is arranged in a region (26) near the air outlet, is arranged in a central region on the base plate (23).

8. Vacuum cleaner according to any one of claims 4 to 7, **characterised in that** the peripheral flow guide ribs (20) of the base plate (23) are formed substantially concentrically with the central flow guide rib (19) and each terminate at a side edge, which is associated with the peripheral flow guide ribs (20), of the insert part (17).

9. Vacuum cleaner according to any one of claims 4 to 8, **characterised in that** at least a part of the peripheral flow guide ribs (20) lead upwardly along the side walls (24, 24') transversely to the guide plate (23).

10. Vacuum cleaner according to any one of the preceding claims, **characterised in that** a spacing of the flow guide ribs (18, 19, 20) decreases from a region (25) near the air inlet to the region (26) near the air outlet.

11. Vacuum cleaner according to any one of the preceding claims, **characterised in that** the insert part (17) is provided with passages (31) between the flow guide ribs (18, 19, 20).

12. Vacuum cleaner according to any one of claims 4 to 11, **characterised in that** the base plate (23) has a lefthand and righthand section (34) and the two sections (34) are curved concavely and/or convexly at least in a region or are formed to fall away and/or rise towards the side walls (24, 24').

13. Vacuum cleaner according to any one of the preceding claims, **characterised in that** base ribs (36, 37) are formed in the boundary wall (16) forming the base (33) of the vacuum cleaner and are arranged parallelly or transversely or at a unitary angle with respect to the length direction of the floor cleaning apparatus or analogously to the ribs (18, 19, 20) in the insert part (17) according to any one of the preceding claims.

14. Vacuum cleaner according to claim 13, with a housing (10) and a dust chamber (11), which is arranged in the housing (10), for receiving a dust collecting container, wherein the housing (10) has an air inlet opening (13) and an air outlet opening (14) for an air flow (22), wherein a first boundary wall (15) of the dust chamber (11) is associated with the air outlet opening (14), **characterised in that** the base ribs (36, 37) are formed analogously to the ribs (18, 19, 20) in the insert part (17) according to any one of the preceding claims.

## Revendications

1. Aspirateur de poussière comprenant un boîtier (10) et un espace pour poussière (11) disposé dans le boîtier (10), destiné à loger un réservoir collecteur de poussière, le boîtier (10) présentant une ouverture d'entrée d'air (13) et une ouverture de sortie d'air (14) pour un courant d'air (22), une première paroi de délimitation (15) de l'espace pour poussière (11) étant attribuée à l'ouverture de sortie d'air (14), **caractérisé en ce que** sur au moins une des autres parois de délimitation (16) de l'espace pour poussière (11) est disposée une pièce d'insertion (17) munie de nervures de guidage de courant (18, 19, 20) qui conduisent le courant d'air affluant (22), au moins par sections, de manière précise de l'ouverture d'arrivé d'air (13) vers l'ouverture de sortie d'air (14).

2. Aspirateur de poussière selon la revendication 1, **caractérisé en ce que** la pièce d'insertion (17) est disposée de manière amovible dans l'espace pour poussière (11).

3. Aspirateur de poussière selon la revendication 1 ou 2, **caractérisé en ce que** la pièce d'insertion (17) est réalisée comme demi-coque et/ou, au moins par zones, de manière correspondant à la paroi de délimitation (16).

4. Aspirateur de poussière selon l'une quelconque des revendications précédentes, **caractérisé en ce que** la pièce d'insertion (17) est réalisée à partir d'une plaque de base (23) comprenant au moins deux parois latérales (24, 24') disposées transversalement par rapport à la plaque de base (23).

5. Aspirateur de poussière selon la revendication 4, **caractérisé en ce qu'**une hauteur des parois latérales (24, 24') de la pièce d'insertion (17) augmente d'un côté vers l'autre côté de la pièce d'insertion (17).

6. Aspirateur de poussière selon l'une quelconque des revendications 4 ou 5, **caractérisé en ce que** les nervures de guidage de courant (18, 19, 20) de la plaque de base (23) sont réalisées au moins par sections de manière arquée et/ou courbée en étant dirigées en direction de l'entonnoir.

7. Aspirateur de poussière selon l'une quelconque des revendications 4 à 6, **caractérisé en ce que** dans une partie centrale sur la plaque de base (23) est disposée une nervure centrale de guidage de courant (19) en forme de V, dont la pointe est disposée dans une zone (26) proche de la sortie d'air.

8. Aspirateur de poussière selon l'une quelconque des revendications 4 à 7, **caractérisé en ce que** les nervures périphériques de guidage de courant (20) de la plaque de base (23) sont essentiellement réalisées de manière concentrique par rapport à la nervure centrale de guidage de courant (19) et **en ce qu'**elles se terminent respectivement sur un bord latéral de la pièce d'insertion (17) attribué à l'une des nervures périphériques de guidage de courant (19).

9. Aspirateur de poussière selon l'une quelconque des revendications 4 à 8, **caractérisé en ce qu'**au moins une partie des nervures périphériques de guidage de courant (20) mènent vers le haut transversalement à la plaque de base (23) le long des parois latérales (24, 24').

10. Aspirateur de poussière selon l'une quelconque des revendications précédentes, **caractérisé en ce qu'**un écart des nervures de guidage de courant (18, 19, 20) par rapport à une zone (25) proche de l'entrée de courant diminue en direction de la zone (26) proche de l'ouverture de sortie d'air.

11. Aspirateur de poussière selon l'une quelconque des revendications précédentes, **caractérisé en ce que** la pièce d'insertion (17) est munie d'ouvertures (31) entre les nervures de guidage de courant (18, 19, 20).

12. Aspirateur de poussière selon l'une quelconque des revendications 4 à 11, **caractérisé en ce que** la plaque de base (23) présente une section gauche et une section droite (34) et **en ce que** les deux sections (34) sont réalisées au moins par zones de manière bombée concave et/ou convexe ou en diminuant et/ou croissant vers la paroi latérale (24, 24').

13. Aspirateur de poussière selon l'une quelconque des revendications précédentes, **caractérisé en ce que** dans la paroi de délimitation (16) formant le fond (33) de l'aspirateur de poussière sont formées des nervures de fond (36, 37), lesquelles sont disposées parallèlement ou transversalement ou dans un angle uniforme par rapport à l'étendue longitudinale de l'appareil d'entretien du sol ou sont réalisées de manière analogue aux nervures (18, 19, 20) dans la pièce d'insertion (17) selon l'une quelconque des revendications précédentes.

14. Aspirateur de poussière selon la revendication 13, comprenant un boîtier (10) et un espace pour poussière (11) disposé dans le boîtier (10), destiné à loger un réservoir collecteur de poussière, le boîtier (10) présentant une ouverture d'entrée d'air (13) et une ouverture de sortie d'air (14) pour un courant d'air (22), une première paroi de délimitation (15) de l'espace pour poussière (11) étant attribuée à l'ouverture de sortie d'air (14), **caractérisé en ce que** les nervures de fond (36, 37) sont réalisées de manière analogue aux nervures (18, 19, 20) dans la pièce d'insertion (17) selon l'une quelconque des revendications précédentes.
